# EUROPÄISCHE PATENTSCHRIFT

(11) **EP 3 045 723 B1**
(45) Veröffentlichungstag und Bekanntmachung des Hinweises auf die Patenterteilung: **10.04.2019**
(21) Anmeldenummer: 15151407.2
(22) Anmeldetag: 16.01.2015
(51) Int. Cl.: F04B 1/29, F04B 1/32, F04B 49/00, F04B 49/08, F03C 1/40

(54) **Axialkolbenpumpe**
Axial piston pump
Pompe à pistons axiaux

(43) Veröffentlichungstag der Anmeldung: 20.07.2016
(73) Patentinhaber: HAWE Hydraulik SE, 85609 Aschheim (DE)
(72) Erfinder: Jemüller, Georg, 81673 München (DE)
(74) Vertreter: Grosse Schumacher Knauer von Hirschhausen

(56) Entgegenhaltungen:
- EP-A2- 0 939 225
- DE-A1- 3 742 111

## Beschreibung

Die Erfindung betrifft eine Axialkolbenpumpe, der im Oberbegriff des Patentanspruchs 1 angegebenen Art.

Bei der aus der Druckschrift D 7960 E-V 30E mit einem Druckdatum 07-2013, der Firma HAWE Hydraulik SE, 81608 München, Seite 9, unten, bekannten Axialkolbenpumpe, entweder mit einer Regelvorrichtung mit dem Kennzeichen LP oder dem Kennzeichen LLSP (mit einem loadsensing oder Lastdrucksignal-Anschluss) bekannten Axialkolbenpumpe ist das Mehr-Wegeventil im zweiten Regler ein federbeaufschlagtes Druckbegrenzungsventil, das zwischen der Hauptleitung und der Tankleitung angeordnet ist und durch den Winkelhebel mechanisch gegen die Federkraft verstellt wird. Die Hauptstufe wird ausschließlich mit einer Druckvorsteuerung aus der Hauptleitung betrieben und ist beispielsweise als 3/3-Wege-Schieberventil ausgebildet. Zur elektrischen Leistungsverstellung kann dem ersten Regler ein Proportional-Druckbegrenzungsventil zugeordnet sein. Da die Axialkolbenpumpe wie üblich mit maximalen Fördervolumen anläuft, entstehen unvermeidbar Betriebssituationen, bei denen ein Teil des geförderten Druckmittels über das noch nicht oder nur wenig vom Winkelhebel betätigte Druckbegrenzungsventil zur Tankleitung abströmt. Dies bedeutet erhebliches Verlustvolumen, und wegen starker Drosselverluste eine unerwünschte Erwärmung und hohe mechanische Belastung des Hydraulikmediums, und von Dichtungen im Hydraulikkreis. Außerdem verschlechtert das Verlustvolumen den Gesamtwirkungsgrad. Da das Druckbegrenzungsventil auch mit dem maximalen Fördervolumen und dem maximalen Druck zurechtkommen muss, ist es baulich aufwendig und teuer.

Aus DE3742111 A1 ist es bekannt, zwei Verstellpumpen jeweils mit einer eigenen Regelvorrichtung parallel an die Hauptleitung anzuschließen. Beide Regelvorrichtungen sind mit einer Rücklaufleitung verbunden, in der ein einstellbares Druckbegrenzungsventil enthalten ist, das in Aufsteuerrichtung gegen eine einstellbare Feder mit Steuerdruck aus der Hauptleitung gesteuert wird.

Aus EP0939225 A2 ist eine gemeinsame Leistungsregeleinrichtung für zwei oder mehrere parallel an jeweils eigene Hauptleitungen angeschlossene Verstellpumpen bekannt. In der gemeinsamen Regelvorrichtung (Leistungsregler) betätigt ein Winkelhebel ein magnetbetätigtes Mehr-Wegeventil. Der Winkelhebel wird in einer Schwenkrichtung um eine feststehende Achse durch eine einstellbare Feder beaufschlagt, und gegen die Feder an einem zweiten Arm über einen Tastkolben, der entlang des Arms gegen Federkraft mit aus jeweils einer Hauptleitung abgegriffenem Steuerdruck verschoben wird.

Der Erfindung liegt die Aufgabe zugrunde, eine Axialkolbenpumpe der eingangs genannten Art anzugeben, mit der unerwünschte Volumenverluste weitestgehend vermieden, die mechanische Belastung des Hydraulikmediums verringert, und der Wirkungsgrad gesteigert werden.

Die gestellte Aufgabe wird mit den Merkmalen des Patentanspruches 1 gelöst.

Selbst wenn die Axialkolbenpumpe mit maximalem Fördervolumen anläuft, wird das Mehr-Wegeventil vom Winkelhebel unmittelbar in eine Schaltstellung gebracht, in der aus dem geminderten Druck des Druckminderventils die Hauptstufe so verstellt wird, dass die andere Stellkolbenfläche die Axialkolbenpumpe umgehend in Richtung zur Nullförderung stellt, sofern keine Last zu bewegen ist, bzw. im Falle einer zu bewegenden Last die Axialkolbenpumpe so rasch zurückstellt, dass keine nennenswerten Volumenverluste auftreten. Ferner bietet das Druckminderventil den Vorteil, mit einem relativ geringen konstanten geminderten Druck von beispielsweise nur 30 bar das Mehr-Wegeventil zu beaufschlagen, das somit kleinbauend und kostengünstig ist. Die Hauptstufe weist parallel zur Druckvorsteuerung aus der Hauptleitung eine mit dem Regelvorsteuerdruck beaufschlagbare Regel-Druckvorsteuerung auf. Der Regelvorsteuerdruck wird an der Regel-Druckvorsteuerung vom Mehr-Wegeventil abhängig von der mechanischen Betätigung durch den Winkelhebel aus dem geminderten Druck des Druckminderventils erzeugt, der beispielsweise bei einem maximalen Förderdruck zwischen 250 und 350 bar nur die erwähnten 30 bar zu betragen braucht. Der Regelvorsteuerdruck verstellt zusammen mit dem aus der Hauptleitung abgegriffenen Steuerdruck an der Druckvorsteuerung die Hauptstufe z.B. um Hydraulikmedium mit geringer Drosselung zur anderen Stellkolbenfläche zu führen. Dank des Druckminderventils ergibt sich ein exakt vorherbestimmbares, feinfühliges Regelverhalten, wobei in einem Hauptteil der Hydraulikschaltung nur geringe Steuermengen des Hydraulikmediums bei geringen Drücken zu bewegen sind. Wesentliche Vorteile sind neben dem exakt vorherbestimmbaren Regelverhalten ein verbesserter Wirkungsgrad und eine geringe mechanische Belastung des Hydraulikmediums.

Bei einer zweckmäßigen Ausführungsform ist eine Tankleitung zumindest an das MehrWegeventil und die Hauptstufe angeschlossen, um diese bei Bedarf entlasten zu können. Die eine Stellkolbenfläche wird aus der Hauptleitung mit dem Förderdruck beaufschlagt, beispielsweise um die Axialkolbenpumpe in Richtung zum maximalen Fördervolumen zu verstellen, ggf. kombiniert mit einer Feder. Hingegen ist die andere Stellkolbenfläche über die Hauptstufe druckbeaufschlagbar oder druckentlastbar, wobei die Druckbeaufschlagung der anderen Stellkolbenfläche beispielsweise die Axialkolbenpumpe in Richtung zur Nullförderung oder Minimalförderung verstellt.

Bei einer zweckmäßigen Ausführungsform ist die Hauptstufe ein 3/2-Wegeventil oder ein 4/2-Wegeventil oder ein 3/3-Wegeventil, vorzugsweise in Schieberbauweise, wobei das 3/3 - Wegeventil eine abgesperrte Mittelstellung aufweisen kann, und ist das Mehr-Wegeventil ein 3/2-Wegeventil entweder in Schieber- oder in Sitzventilbauweise. Hierbei ist, vorzugsweise, die Hauptstufe von der ersten Federkraft zu einer Schaltstellung beaufschlagbar, in der die andere Stellkolbenfläche zur Tankleitung entlastet ist, hingegen das MehrWegeventil von der zweiten Federkraft zu einer Schaltstellung beaufschlagbar, in der die Regel-Druckvorsteuerung der Hauptstufe mit der Tankleitung verbunden ist.

Bei einer zweckmäßigen Ausführungsform ist die andere Stellkolbenfläche die größere der beiden, und ist diese so angeordnet, dass von ihr die Axialkolbenpumpe in Richtung zur Nullförderung oder Minimalförderung verstellt wird.

Im Hinblick darauf, dass der Förderdruck in der Hauptleitung wesentlich höher ist als der geminderte Druck oder der Regel-Vorsteuerdruck, ist es wichtig, dass in der Hauptstufe die Drucksteuerung für den Förderdruck eine erheblich kleinere erste Beaufschlagungsfläche aufweist als eine zweite, deutlich größere Beaufschlagungsfläche der Regel-Druckvorsteuerung.

Konkret kann die erste Beaufschlagungsfläche, auf der der Förderdruck aus der Hauptleitung wirkt, an einem mit einem Ventilelement verbundenen Stift angeordnet sein, während die zweite, größere Beaufschlagungsfläche für den Regelvorsteuerdruck in einer deutlich größeren Ringkammer auf einer Kreisringfläche des Ventilelements angeordnet sein kann.

Um sicherzustellen, dass die andere Stellkolbenfläche keine ungewollte Verstellung der Axialkolbenpumpe vornimmt, wenn dies vom Regler nicht eingesteuert ist, wird zwischen der Hauptstufe und der anderen Stellkolbenfläche in einer diese verbindenden Leitung eine Verbindung mit der Tankleitung hergestellt, die durch eine Drossel abgesichert ist.

Um eine elektrische Leistungsverstellung vornehmen zu können, ist bei einer zweckmäßigen Ausführungsform zur Druckanhebung oder Druckabsenkung des der Regel-Druckvorsteuerung der Hauptstufe gelieferten Regel-Vorsteuerdrucks aus dem geminderten Druck dem L-Regler stromab des Druckminderventils ein Proportional-Druckbegrenzungsventil, vorzugsweise ein 3/2-Wegeventil, zugeordnet.

Um von vornherein beide Möglichkeiten, d.h. entweder eine Druckanhebung oder eine Druckabsenkung elektrisch einsteuern zu können, ist bei einer zweckmäßigen Ausführungsform ein Eingangsanschluss des Proportional-Druckbegrenzungsventils mit dem Ausgang des Druckminderventils, ein Ausgangsanschluss des Proportional-Druckbegrenzungsventils über eine Drossel mit der Federseite des MehrWegeventils und/oder über eine andere Drossel mit einer Hilfskolbenfläche zum Belasten des Winkelhebels gegen die zweite Federkraft, und ein zweiter Anschluss des Proportional-Druckbegrenzungsventils mit der Tankleitung verbunden. Je nachdem, ob eine Druckanhebung oder eine Druckabsenkung elektrisch gesteuert werden soll, werden dann bestimmte Drosseln verschlossen und andere aktiviert.

Bei einer weiteren Ausführungsform ist für eine LS-Funktion der Hauptstufe im N-Regler ein 3/2-Wegeventil zugeordnet, dessen erster Anschluss an die Hauptleitung, dessen zweiter Anschluss an die Tankleitung, und dessen dritter Anschluss an die Leitung zur anderen Stellkolbenfläche angeschlossen sind. Dieses 3/2-Wegeventil wird durch eine Feder zu einer Schaltstellung beaufschlagt, in der der erste Anschluss abgesperrt und die zweiten und dritten Anschlüsse verbunden sind. Das 3/2-Wegeventil weist ferner eine federseitige Druckvorsteuerung auf, die mit einem LS-Anschluss des L-Reglers verbunden ist, sowie eine der Federseite entgegengesetzte Druckvorsteuerung, die an die Hauptleitung angeschlossen ist. Auf diese Weise wird im Regler bei der Regelung auch ein Lastdrucksignal entsprechend verarbeitbar.

Konventionell liegt ein Arm des Winkelhebels auf dem mit der anderen Stellkolbenfläche bewegbaren Widerlager auf, wobei der Tastkolben unter dem Druck in der Hauptleitung auf der entgegengesetzten Seite des Arms des Winkelhebels einwirkt, um ein Moment zu erzeugen, mit dem das Mehrwege-Ventil betätigt wird, wobei sich das Moment abhängig vom Förderdruck und abhängig von der dem geometrischen Fördervolumen entsprechenden Position des Widerlagers entlang des Arms des Winkelhebels ändert. Der bauliche Aufwand des L-Reglers lässt sich jedoch dadurch vermindern, wenn der Tastkolben gleich in das Widerlager integriert wird, das mit der anderen Stellkolbenfläche mitfährt, wobei der Tastkolben den Förderdruck durch die andere Stellkolbenfläche hindurch aufnimmt und beispielsweise eine Rolle des Widerlagers mit einer Kraft gegen den Winkelhebel drückt, die vom Förderdruck abhängt. Das Widerlager erfüllt hier eine zweifache Funktion, da es das geometrische Fördervolumen und den aktuellen Förderdruck in die Regelung rückführt.

Ausführungsformen des Erfindungsgegenstands werden anhand der Zeichnung erläutert. Es zeigen:
Fig. 1 ein Blockschaltbild einer ersten Ausführungsform einer Axialkolbenpumpe, wobei hier die wahlweise Möglichkeit der Nutzung eines LS-Anschlusses gegeben ist,
Fig. 2 ein Blockschaltbild einer weiteren Ausführungsform mit einer LS-Funktion,
Fig. 3 ein Blockschaltbild einer weiteren Ausführungsform, ähnlich der Form Fig. 2, ergänzt jedoch durch eine elektrische Leistungsverstellung in zwei Detailvarianten, und
Fig. 4 Blockschaltbild einer weiteren, einfachen Ausführungsform einer Axialkolbenpumpe mit einem mechanischen Regler.

Eine Axialkolbenpumpe 1 als Beispiel einer Verstellpumpe ist in Fig. 1 mit einem Regler ausgestattet, der aus einem L-Regler L und einem N-Regler N erstellt ist (jeweils strichpunktiert hervorgehoben).

Die Axialkolbenpumpe 1 weist eine symbolisch angedeutete Schwenkwiege auf, die beispielsweise mittels zweier Stellkolben, nämlich eines Stellkolbens mit einer Stellkolbenfläche 3 und eines Stellkolbens mit einer Stellkolbenfläche 6, jeweils in einer Steuerkammer 4, 7, verstellbar ist, um die Axialpumpe zwischen maximaler Förderung (in der Zeichnung in Fig. 1 angedeutet) und Nullförderung oder Minimalförderung (nicht gezeigt) zu verstellen. Die eine Stellkolbenfläche 3 ist kleiner als die andere Stellkolbenfläche 6. An der Stellkolbenfläche 3 greift beispielsweise eine Feder 5 an, um die Axialkolbenpumpe 1 in drucklosen Zustand zur Maximalförderung zu stellen und zu halten. Die Förderseite ist mit 8' angedeutet. Dort ist eine Hauptleitung 8 angeschlossen, die ggf. zu einer verstellbaren hydraulischen Last HL sowie zu Komponenten des Reglers führt. Ferner ist eine Tankleitung 9 vorhanden.

Im L-Regler L ist ein Winkelhebel 10 in einem Schwenklager 11 schwenkbar abgestützt, wobei das Schwenklager 11 bei der gezeigten Ausführungsform in Fig. 1 in Richtung des vertikalen Schenkels des Winkelhebels 10 verstellbar ist. Am horizontalen Schenkel des Winkelhebels 10 greift ein Widerlager 11 an, das mit dem die Stellkolbenfläche 6 aufweisenden Stellkolben verfahrbar ist und sozusagen das geometrische Fördervolumen rückführt. Am Widerlager 11 kann eine Rolle 12 angeordnet sein. An der anderen Seite des horizontalen Schenkels des Winkelhebels 10 greift ein Tastkolben 13 an, der aus der Hauptleitung 8 mit dem Förderdruck beaufschlagt wird und ein Moment erzeugt, das über einen Stössel 16 ein Mehr-Wegeventil 14 zwischen Schaltstellungen verstellt. Das Mehr-Wegeventil 14 ist als 3/2 -Wegeventil ausgebildet und wird durch eine zweite Federkraft 15 gegen den Winkelhebel 10 beaufschlagt. Die zweite Federkraft 15 ist bestrebt, das Mehr-Wegeventil 14 in eine Schaltstellung einzustellen, in der eine Leitung 19 mit der Tankleitung 9 verbunden ist (wie gezeigt), und ein Anschluss einer Leitung 18 abgesperrt ist.

Dem L-Regler L ist erfindungsgemäß ein Druckminderventil 17 zugeordnet (oder in diesen integriert), das an die Hauptleitung 8 angeschlossen ist und in der Leitung 18 zum Mehr-Wegeventil 14 einen geminderten Druck einstellt, beispielsweise etwas 30 bar. Das Druckminderventil 17 kann mit der Tankleitung 9 verbunden sein. (Leckage)

Der N-Regler N enthält eine Mehr-Wege-Mehrstellungs-Hauptstufe 22, die in Fig. 1 als 3/3-Wege-Schieberventil ausgebildet ist und eine an die Hauptleitung 8 angeschlossene Druckvorsteuerung 23 sowie parallel dazu eine Regel-Druckvorsteuerung 21 aufweist, die entgegengesetzt zu einer ersten Federkraft 24 an einem nicht hervorgehobenen Ventilelement wirken. Die Leitung 19 vom Mehr-Wegeventil 14 ist an die Regel-Druckvorsteuerung 21 angeschlossen und enthält beispielsweise eine Drossel 20. Die Vorsteuerung 23, die an die Hauptleitung 8 angeschlossen ist, weist eine kleinere Beaufschlagungsfläche auf, als die Regel-Druckvorsteuerung 21. Beispielsweise ist die Beaufschlagungsfläche der Druckvorsteuerung 23 an einem mit dem Ventilelement verbundenen Stift vorgesehen, während die Beaufschlagungsfläche der Regel-Druckvorsteuerung 21 eine Kreisringfläche in einer Ringkammer beim Ventilelement sein kann (nicht gezeigt).

Ein Anschluss der Hauptstufe 22 ist mit der Hauptleitung 8 verbunden, ein weiterer hingegen über eine Drossel 31 mit der Tankleitung 9. Ferner führt von einem weiteren Anschluss der Hauptstufe 22 eine Leitung 25 zur Steuerkammer 7 der anderen Stellkolbenfläche 6. Diese Leitung 25 ist über eine Drossel 26 mit der Tankleitung 9 verbunden. Von der Leitung 19 zweigt eine Leitung 27 über eine Drossel 28 beispielsweise zu einer Federkammer der ersten Federkraft 24 ab und weiter von dieser zur Tankleitung 9, gegebenenfalls über eine Drossel 29. Stromab der Drossel 29 ist ein LS-Anschluss 30 angedeutet. Wird der LS-Anschluss 30 benutzt, ist dort der Ast der Tankleitung 9 entfernt.

### Funktion:

Läuft die Axialkolbenpumpe 1 an, so ist sie auf maximales Fördervolumen eingestellt. Ist keine hydraulische Last HL zu versorgen, baut sich in der Hauptleitung 8 Druck auf, der umgehend über den Tastkolben 13 den Winkelhebel verschwenkt und das Mehr-Wegeventil 14 verstellt. Aus dem Druck in der Hauptleitung 8 erzeugt das Druckminderventil 17 in der Leitung 18 einen geminderten Druck, aus dem das verstellte Mehr-Wegeventil 14 Regelvorsteuerdruck für die Regelvorsteuerung 21 erzeugt, so dass durch den Druck in der Hauptleitung an der Vorsteuerung 23 und den Regelvorsteuerdruck die Hauptstufe 22 verstellt wird und Druck in die bis dahin entlastete Leitung 25 zur Stellkolbenfläche 6 erzeugt, wodurch die Axialkolbenpumpe 1 umgehend in Richtung zur Nullförderung verstellt wird. Der Druck in der Hauptleitung 8 sinkt und wird über das Druckminderventil 17 ohne nennenswerte Drosselung abgebaut. Ist hingegen eine hydraulische Last HL zu versorgen, dann stellt sich ein Gleichgewicht zwischen dem Moment des Winkelhebels 10 und der zweiten Federkraft 5 und auch zwischen den Kräften aus den Druckvorsteuerungen 23, 21 und der ersten Federkraft 24 ein. Wird die Axialkolbenpumpe 1 wieder stillgesetzt, wird die Leitung 19 zum Tankleitung 9 entlastet und wird auf die Leitung 25 über die Hauptstufe zur Tankleitung 9 entlastet.

Die in Fig. 2 gezeigte Ausführungsform der Axialkolbenpumpe unterscheidet sich von der in Fig. 1 im Wesentlichen durch zwei Details. Der Tastkolben 13 ist hier in das Widerlager 11 integriert und beaufschlagt die Rolle 12 am horizontalen Schenkel des Winkelhebels 10 auf der gleichen Seite des horizontalen Schenkels wie das Widerlager 11, das mit der Stellkolbenfläche 3 verfährt. Der Tastkolben 13 wird hier aus der Hauptleitung 8 und der Steuerkammer 4 der Stellkolbenfläche 3 mit Druck beaufschlagt.

Die Hauptstufe 22' ist in dieser Ausführungsform ein 3/2-Wegeventil, beispielsweise in Schieberbauweise. Um bei der Regelung auch ein Lastdrucksignal am LS-Anschluss 30 zu verarbeiten, ist der Hauptstufe 22' ein 3/2-Wegeventil 31 zugeordnet, dessen einer Anschluss mit der Hauptleitung 8, der benachbarte Anschluss über die Hauptstufe 22' mit der Tankleitung 9, und ein dritter Anschluss mit der Leitung 25 zur anderen Stellkolbenfläche 6 und über die Drossel 26 auch mit der Tankleitung 9 verbunden sind. Das 3/2-Wegeventil 31 besitzt an einer Vorsteuerseite 34 einen Anschluss, von dem eine Leitung 35 zum LS-Anschluss 30 führt, und zwar über eine Drossel 29, und auch über eine Drossel 31 zur Tankleitung 9. Die Vorsteuerseite 34 ist auf der Seite einer Feder 32, die das 3/2-Wegeventil 31 in die in Fig. 2 gezeigte Schaltstellung bringt. Ein gegenüberliegender Vorsteueranschluss 33 ist hingegen mit der Hauptleitung 8 verbunden.

Die Funktion des Reglers ist ähnlich der des Reglers von Fig. 1, wobei hier zusätzlich das 3/2-Wegeventil 31 für die Beaufschlagung der anderen Stellkolbenfläche 6 ein Lastdrucksignal verarbeiten kann.

In der Ausführungsform in Fig. 3, die im Wesentlichen der Ausführungsform der Fig. 2 entspricht, ist zusätzlich eine elektrische Leistungsverstellung vorgesehen, wobei die Leistungsverstellung entweder mit einer Druckanhebung oder einer Druckabsenkung des in der Leitung 19 erzeugten Regel-Vorsteuerdrucks arbeitet.

In der gezeigten Ausführungsform ist im L-Regler L ein Proportional-Druckbegrenzungsventil 36 mit einem Proportional-Magneten 37 vorgesehen, der gegen eine Regelfeder 38 wirkt. Das Proportional-Druckbegrenzungsventil 36 ist hier als 3/2 -Wegedruckregelventil ausgebildet und stromab des Druckminderventils 17 angeordnet. Ein Auslassanschluss des Proportional-Druckbegrenzungsventils 36 ist an die Tankleitung 9, ein zweiter Anschluss an eine Zweigleitung 18' der Leitung 18 vom Druckminderventil 17, und ein dritter Anschluss an eine Leitung 39 angeschlossen, die sich in eine Leitung 40 aufzweigt, einerseits zu einem Hilfskolben 39, der gegenüberliegend zum Mehr-Wegeventil 14 am vertikalen Schenkel des Winkelhebels 10 angreift und über eine Drossel 42 mit der Tankleitung 9 verbunden ist, und andererseits zu einer Federkammer der zweiten Federkraft 15. Die Federkammer ist über eine Drossel 44 ebenfalls mit der Tankleitung 9 verbunden. Beiderseits der Abzweigung von der Leitung 39 in die Leitung 40 sind Drosseln 42, 41 platziert.

Je nachdem, ob eine Druckanhebung oder eine Druckabsenkung gewünscht wird, wird wie folgt vorgegangen:
Für eine Druckanhebung ist die Drossel 41 aktiv und werden die Drossel 42 wie auch die Drossel 44 versperrt. Die Drossel 43 ist aktiv.

Wird hingegen eine Druckabsenkung gewünscht, ist die Drossel 41 abgesperrt, wie auch die Drossel 43, und sind die Drosseln 42 und 44 aktiv.

Bei Bestromen des Proportional-Magneten 37 wird damit sozusagen der Widerstand der zweiten Federkraft 15 erhöht oder vermindert, den der Winkelhebel 10 zu überwinden hat.

Die weitere Funktion ist ähnlich wie in Fig. 2.

In der Ausführungsform in Fig. 4 ist weder eine elektrische Leistungsvorstellung vorgesehen, noch eine Verarbeitung eines Lastdrucksignals. Bis auf die Hauptstufe 22" entspricht der Aufbau weitgehend den von Fig. 2. Im Unterschied zu Fig. 2 ist jedoch die Hauptstufe 22" als 3/2-Wegeventil, beispielsweise in Schieberbauweise mit den beiden Druckvorsteuerungen 21, 23 ausgelegt, und ist die Leitung 25 direkt an den dritten Anschluss angeschlossen, so dass der N-Regler N nur nach Maßgabe zwischen den Kräften in den Druckvorsteuerungen 21, 23 und der ersten Federkraft 24 die Beaufschlagung der anderen Stellkolbenfläche 6 aus dem Druck in der Hauptleitung 9 regelt.

Auch in der Ausführungsform in Fig. 4 ist der Tastkolben 13 in das Widerlager 11 integriert, um dessen Rolle 12 zu beaufschlagen, und wird der Tastkolben aus der Kammer 4 mit dem Druck in der Hauptleitung 8 beaufschlagt.

In den Ausführungsformen der Fig. 2 bis 4 könnte alternativ die Anordnung des Widerlagers 11 und des Tastkolbens 13 wie in Fig. 1 verwendet werden.

Da das Mehrwege-Ventil 14 nur mit dem geminderten Druck zurechtzukommen braucht, kann es klein und kostengünstig ausgebildet werden und ist auch die zweite Federkraft 15 moderat. Dies gilt auch für die elektrische Leistungsvorstellung in Fig. 3, bei der das Proportional-Druckbegrenzungsventil 36 nur in einem Steuerleitungskreis enthalten ist, der geminderten Druck führt.

## Patentansprüche

1. Axialkolbenpumpe (1) mit ersten und zweiten, unterschiedlich dimensionierten Stellkolbenflächen (3, 6), einem ersten Regler (N) mit einer zumindest vom Förderdruck in einer an die Förderseite (8') der Axialkolbenpumpe (1) angeschlossenen Hauptleitung (8) gegen eine erste Federkraft (24) an einer Druckvorsteuerung (23) druckvorgesteuerten Mehrwege-Mehrstellungs-Hauptstufe (22, 22', 22"), und einem zweiten Regler (L) mit einem über einen schwenkbaren Winkelhebel (10) gegen eine zweite Federkraft (15) verstellbaren Mehr-Wegeventil (14), wobei an dem Winkelhebel (10) ein mit einer Stellkolbenfläche (6) relativ zum Winkelhebel (10) bewegbares Widerlager (11) und ein mit dem Förderdruck beaufschlagter Tastkolben (13) angreifen, und die Förderseite (8') der Axialkolbenpumpe (1) über die Hauptleitung (8) zumindest mit der Druckvorsteuerung (23) der Hauptstufe, einem Eingang der Hauptstufe (22, 22', 22") sowie dem Tastkolben (13) verbunden ist, **dadurch gekennzeichnet, dass** die Hauptleitung (8) an ein Druckminderventil (17) angeschlossen ist, mit dem aus dem Förderdruck in der Hauptleitung (8) bei vom Winkelhebel (10) gegen die zweite Federkraft (15) verstelltem Mehr-Wegeventil (14) an einem Eingang des Mehr-Wegeventils (14) ein geminderter Steuerdruck einstellbar ist, aus dem das verstellte Mehr-Wegeventil (14) Regelvorsteuerdruck für eine Regeldruckvorsteuerung (21) der Hauptstufe (22, 22', 22") zusätzlich und parallel zur Druckvorsteuerung (23) durch den Förderdruck an der Druckvorsteuerung (23) erzeugt.

2. Axialkolbenpumpe nach Anspruch 1, **dadurch gekennzeichnet, dass** eine Tankleitung (9) zumindest an das Mehr-Wegeventil (14) und die Hauptstufe (22, 22', 22") angeschlossen ist, und dass die eine Stellkolbenfläche (3) aus der Hauptleitung (8) mit dem Förderdruck beaufschlagbar und die andere Stellkolbenfläche (6) über die Hauptstufe (22, 22', 22") druckbeaufschlagbar oder druckentlastbar ist.

3. Axialkolbenpumpe nach Anspruch 1, **dadurch gekennzeichnet, dass** die Hauptstufe (22, 22', 22") ein 3/2-Wege-, 4/2-Wege- oder 3/3-Wegeventil, vorzugsweise in Schieberbauweise, mit abgesperrter Mittelstellung, und das Mehr-Wegeventil (14) ein 3/2-Wegeventil sind, wobei, vorzugsweise, die Hauptstufe (22, 22', 22") von der ersten Federkraft (24) zu einer Schaltstellung beaufschlagbar ist, in der die andere Stellkolbenfläche (6) zur Tankleitung (9) entlastet wird, und das Mehr-Wegeventil (14) von der zweiten Federkraft (15) zu einer Schaltstellung beaufschlagbar ist, in der die Regel-Druckvorsteuerung (21) mit der Tankleitung (9) verbunden ist.

4. Axialkolbenpumpe nach Anspruch 1, **dadurch gekennzeichnet, dass** die andere Stellkolbenfläche (6) die größere ist und die Axialkolbenpumpe (1) in Richtung zur Null-oder Minimalförderung verstellt.

5. Axialkolbenpumpe nach Anspruch 1, **dadurch gekennzeichnet, dass** die Druckvorsteuerung (23) in der Hauptstufe eine erste erheblich kleinere Beaufschlagungsfläche aufweist als eine zweite Beaufschlagungsfläche der Regel-Druckvorsteuerung (21) der Hauptstufe.

6. Axialkolbenpumpe nach Anspruch 5, **dadurch gekennzeichnet, dass** die erste Beaufschlagungsfläche der Druckvorsteuerung (23) an einem mit einem Ventilelement verbundenen Stift und die zweite Beaufschlagungsfläche in einer das Ventilelement beaufschlagenden Ringkammer angeordnet sind.

7. Axialkolbenpumpe nach wenigstens einem der vorhergehenden Ansprüche, **dadurch gekennzeichnet, dass** eine zwischen der Hauptstufe (22, 22', 22") und der anderen Stellkolbenfläche (6) verlaufende Leitung (25) über eine Drossel (26) mit der Tankleitung (9) verbunden ist.

8. Axialkolbenpumpe nach wenigstens einem der vorhergehenden Ansprüche, **dadurch gekennzeichnet, dass** zwecks elektrischer Leistungsverstellung der Axialkolbenpumpe (1) zur Druckanhebung oder zur Druckabsenkung an der Regel-Druckvorsteuerung (21) der Hauptstufe (22, 22', 22") aus dem geminderten Druck des Druckminderventils (17) dem zweiten Regler (L) stromab des Druckminderventils (17) ein Proportional-Druckbegrenzungsventil (36), vorzugsweise ein 3/2-Wegeventil, zugeordnet ist.

9. Axialkolbenpumpe nach Anspruch 8, **dadurch gekennzeichnet, dass** ein Eingangsanschluss des Proportional-Druckbegrenzungsventils (36) mit dem Ausgangsanschluss des Druckminderventils (17), ein Ausgangsanschluss des Proportional-Druckbegrenzungsventils (36) über eine Drossel (41) mit der Federseite des Mehr-Wegeventils (14) und/oder über eine andere Drossel (42) mit einer Hilfskolbenfläche (39) zum Belasten des Winkelhebels (10) gegen die zweite Federkraft (15), und ein zweiter Anschluss des Proportional-Druckbegrenzungsventils (36) mit der Tankleitung (9) verbunden sind.

10. Axialkolbenpumpe nach wenigstens einem der vorhergehenden Ansprüche, **dadurch gekennzeichnet, dass** für eine LS-Funktion im ersten Regler (N) der Hauptstufe (22, 22', 22") ein 3/2-Wegeventil (31) zugeordnet ist, dessen erster Anschluss an die Hauptleitung (8), dessen zweiter Anschluss an die Tankleitung (9) und dessen dritter Anschluss an die Leitung (25) zur anderen Stellkolbenfläche (6) angeschlossen sind, und das durch eine Feder (38) zu einer Schaltstellung beaufschlagt ist, in der der erste Anschluss abgesperrt und der zweite und dritte Anschluss verbunden sind, und das eine federseitige Druckvorsteuerung (34) in Verbindung mit einem LS-Anschluss (30) des ersten Reglers (N) sowie eine der Federseite entgegengesetzte Druckvorsteuerung (33) in Verbindung mit der Hauptleitung (8) aufweist.

11. Axialkolbenpumpe nach Anspruch 1, **dadurch gekennzeichnet, dass** der Tastkolben (13) im am Winkelhebel (10) angreifenden Widerlager (11) der einen Stellkolbenfläche (3) untergebracht und, vorzugsweise, über eine die eine Stellkolbenfläche (3) enthaltende Druckkammer (4) mit dem Förderdruck aus der Hauptleitung (8) beaufschlagbar ist.

12. Axialkolbenpumpe nach Anspruch 11, **dadurch gekennzeichnet, dass** das Widerlager (11) ein Rollenstößel ist, und dass, vorzugsweise, der Tastkolben (13) im Rollenstößel die relativ zum Rollenstößel bewegbare Rolle (12) beaufschlagt, die an einem Arm des Winkelhebels (10) abläuft.

## Claims

1. Axial piston pump (1) having first and second differently dimensioned set piston surfaces (3, 6), a first regulator (N) having a multi-path multi-position main stage (22, 22', 22") which is pressure pilot-controlled against a first spring force (24) on a pressure pilot control (23) at least from the delivery pressure in a main line (8) connected to the delivery side (8') of the axial piston pump (1), and a second regulator (L) having a multi-way valve (14) which can be adjusted against a second spring force (15) via a pivotable angle lever (10), the angle lever (10) being acted upon by an abutment (11), which can be moved relative to the angle lever (10) by means of a set piston surface (6), and by a sensing piston (13) which is acted upon by the delivery pressure, and the delivery side (8') of the axial piston pump (1) is connected via the main line (8) at least to the pressure pilot control (23) of the main stage, an input of the main stage (22, 22', 22") and the sensing piston (13), **characterized in that** the main line (8) is connected to a pressure-reducing valve (17), with which a reduced control pressure can be set at an input of the multi-way valve (14) from the delivery pressure in the main line (8) with the multi-way valve (14) adjusted by the angle lever (10) against the second spring force (15), from which the adjusted multi-way valve (14) generates control pilot pressure for a regulating pressure pilot control (21) of the main stage (22, 22', 22") additionally and parallel to the pressure pilot control (23) by the delivery pressure at the pressure pilot control (23).

2. Axial piston pump according to claim 1, **characterized in that** a tank line (9) is connected at least to the multi-way valve (14) and the main stage (22, 22', 22"), and **in that** the delivery pressure can be applied to one set piston surface (3) from the main line (8) and pressure can be applied to the other set piston surface (6) by way of the main stage (22, 22', 22") in the form of bar pressure or pressure relief.

3. Axial piston pump according to claim 1, **characterized in that** the main stage (22, 22', 22") is a 3/2-way, 4/2-way or 3/3-way valve, preferably in slide valve design, with a shut-off middle position, and the multi-way valve (14) is a 3/2-way valve, wherein, preferably, the main stage (22, 22', 22") can be acted upon by the first spring force (24) to a switch position in which the other set piston surface (6) is relieved to the tank line (9) and the multi-way valve (14) can be acted upon by the second spring force (15) to a switch position in which the regulating pressure pilot control (21) is connected to the tank line (9).

4. Axial piston pump according to claim 1, **characterized in that** the other set piston surface (6) is the larger and displaces the axial piston pump (1) in the direction of zero or minimum delivery.

5. Axial piston pump according to claim 1, **characterized in that** the pressure pilot control (23) in the main stage has a first considerably smaller loading area than a second loading area of the regulating pressure pilot control (21) of the main stage.

6. Axial piston pump according to claim 5, **characterized in that** the first loading surface of the pressure pilot control (23) is arranged on a pin connected to a valve element and the second loading surface is arranged in an annular chamber loading the valve element.

7. Axial piston pump according to at least one of the preceding claims, **characterized in that** a line (25) running between the main stage (22, 22', 22") and the other set piston surface (6) is connected to the tank line (9) via a throttle (26).

8. Axial piston pump according to at least one of the preceding claims, **characterized in that** for the purpose of electrical power adjustment of the axial piston pump (1) for pressure increase or for pressure reduction at the regulating pressure pilot control (21) of the main stage (22, 22', 22") from the reduced pressure of the pressure reducing valve (17) a proportional pressure relief valve (36), preferably a 3/2-way valve, is associated with the second regulator (L) downstream of the pressure reducing valve (17).

9. Axial piston pump according to claim 8, **characterized in that** an input port of the proportional pressure relief valve (36) is connected to the output port of the pressure reducing valve (17), an output port of the proportional pressure relief valve (36) is connected via a throttle (41) to the spring side of the multi-way valve (14) and/or via another throttle (42) to an auxiliary piston surface (39) for loading the angle lever (10) against the second spring force (15), and a second port of the proportional pressure relief valve (36) is connected to the tank line (9).

10. Axial piston pump according to at least one of the preceding claims, **characterized in that**, for an LS function in the first regulator (N), a 3/2-way valve (31) is assigned to the main stage (22, 22', 22"), the first port of which is connected to the main line (8), the second port of which is connected to the tank line (9) and the third port of which is connected to the line (25) to the other set piston surface (6), and which is acted upon by a spring (38) to a switch position, in which the first port is shut off and the second and third ports are connected, and which has a pressure pilot control (34) on the spring side in conjunction with an LS port (30) of the first regulator (N) and a pressure pilot control (33) opposite the spring side in conjunction with the main line (8).

11. Axial piston pump according to claim 1, **characterized in that** the sensing piston (13) is accommodated in the abutment (11), which acts on the angle lever (10), of the one set piston surface (3) and can be acted upon, preferably via a pressure chamber (4) containing the one set piston surface (3), by the delivery pressure from the main line (8).

12. Axial piston pump according to claim 11, **characterized in that** the abutment (11) is a roller plunger, and **in that**, preferably, the sensing piston (13) in the roller plunger acts on the roller (12) which is movable relative to the roller plunger and which runs on an arm of the angle lever (10).

## Revendications

1. Pompe (1) à pistons axiaux, comprenant premières et secondes surfaces de piston d'actionnement (3, 6) de dimension différentes, un premier régulateur (N) comprenant un étage principal multi-voie et multi-positions (22, 22', 22") piloté, au niveau d'une commande de pression pilote (23), au moins par la pression de refoulement dans un conduit principal (8) raccordé au côté de refoulement (8') de ladite pompe (1) à pistons axiaux contre une première force de ressort (24), et un second régulateur (L) comprenant un distributeur multi-voie (14) réglable par un levier angulaire (10) pivotant et agissant contre une force de ressort (15), au niveau dudit levier angulaire (10) étant attaquant une culée (11) et un piston palpeur (13) sollicité par la pression de refoulement, ladite culée (11) étant apte à être déplacée par rapport au levier angulaire (10) par une surface de piston d'actionnement (6), et le côté de refoulement (8') de ladite pompe (1) à pistons axiaux étant, via ledit conduit principal (8), raccordé au moins à la commande de pression pilote (23) de l'étage principal, l'entrée de l'étage principal (22, 22', 22") et ledit piston palpeur (13), **caractérisée en ce que** ledit conduit principal (8) est raccordé à une valve de réduction de pression (17) moyennant laquelle il est possible d'effectuer, à partir de la pression de refoulement dans ledit conduit principal (8), lors d'un réglage dudit distributeur multi-voie (14) par ledit levier angulaire (10) contre la seconde force de ressort (15), un réglage au niveau de l'entrée dudit distributeur multi-voie (14) sur une pression pilote réduite à partir de laquelle ledit distributeur multi-voie (14) soumis au réglage produit une pression pilote réglé pour une commande de pression pilote réglée (21) dudit étage principal (22, 22', 22") de façon supplémentaire et parallèle à la commande de pression pilote (23) par la pression de refoulement au niveau de la commande de pression pilote (23).

2. Pompe à pistons axiaux selon la revendication 1, **caractérisée en ce que** le conduit (9) de réservoir est raccordé au moins audit distributeur multi-voie (14) et ledit étage principal (22, 22', 22"), et **en ce que** la surface de piston d'actionnement (3) est apte à être pressurisée par la pression de refoulement depuis ledit conduit principal (8) et l'autre surface de piston d'actionnement (6) est apte à être pressurisée ou dépressurisé par ledit étage principal (22, 22', 22").

3. Pompe à pistons axiaux selon la revendication 1, **caractérisée en ce que** ledit étage principal (22, 22', 22") est un distributeur 3/2, un distributeur 4/2 ou un distributeur 3/3, de préférence du type à vanne, et du type fermé en position médiane, et ledit distributeur multi-voie (14) est un distributeur 3/2, de préférence ledit étage principal (22, 22', 22") étant apte à être sollicité par ladite première force de ressort (24) vers une position dans laquelle l'autre surface de piston d'actionnement (6) est dépressurisé via le conduit (9) de réservoir, et ledit distributeur multi-voie (14) étant apte à être sollicité par la seconde force de ressort (15) vers une position dans laquelle la commande de pression pilote réglée (21) est en communication avec le conduit (9) de réservoir.

4. Pompe à pistons axiaux selon la revendication 1, **caractérisée en ce que** l'autre surface de piston d'actionnement (6) est d'une taille plus grande et réalise un réglage de ladite pompe (1) à pistons axiaux en direction d'un débit nul ou minimal.

5. Pompe à pistons axiaux selon la revendication 1, **caractérisée en ce que** la commande de pression pilote (23) présente, dans ledit étage principal, une première surface de sollicitation qui est d'une taille nettement inférieure à une seconde surface de sollicitation de la commande de pression pilote réglée (21) de l'étage principal.

6. Pompe à pistons axiaux selon la revendication 5, **caractérisée en ce que** ladite première surface de sollicitation de la commande de pression pilote (23) est disposée sur une tige reliée à un élément de valve et ladite seconde surface de sollicitation est disposée dans une chambre annulaire sollicitant ledit élément de valve.

7. Pompe à pistons axiaux selon l'une quelconque des revendications précédentes, **caractérisée en ce qu'**un conduit (25) qui s'étend entre ledit étage principal (22, 22', 22") et l'autre surface de piston d'actionnement (6), est raccordé audit conduit (9) de réservoir via un étrangleur (26).

8. Pompe à pistons axiaux selon l'une quelconque des revendications précédentes, **caractérisée en ce que**, en vue d'un réglage électrique de la puissance de ladite pompe (1) à pistons axiaux, pour une augmentation ou une diminution de la pression au niveau de ladite commande de pression pilote réglée (21) dudit étage principal (22, 22', 22") depuis la pression réduite de ladite valve de réduction de pression (17), audit second régulateur (L) est associé un limiteur de pression proportionnel (36), de préférence un distributeur 3/2.

9. Pompe à pistons axiaux selon la revendication 8, **caractérisée en ce que** un raccord d'entrée dudit limiteur de pression proportionnel (36) est raccordé au raccord de sortie de ladite valve de réduction de pression (17), un raccord de sortie dudit limiteur de pression proportionnel (36) est raccordé via un étrangleur (41) au côté ressort dudit distributeur multi-voie (14) et/ou via un autre étrangleur (42) à la surface de piston auxiliaire (39) pour solliciter ledit levier angulaire (10) contre la seconde force de ressort (15), et un second raccord dudit limiteur de pression proportionnel (36) est raccordé audit conduit (9) de réservoir.

10. Pompe à pistons axiaux selon l'une quelconque des revendications précédentes, **caractérisée en ce que** il est associé, pour une fonction de LS dans ledit premier régulateur (N), audit étage principal (22, 22', 22") un distributeur 3/2 (31), le premier raccord duquel étant raccordé audit conduit principal (8), le second raccord duquel étant raccordé audit conduit (9) de réservoir et le troisième raccord duquel étant raccordé au conduit (25) vers l'autre surface de piston d'actionnement (6), ledit distributeur est sollicité par un ressort (38) vers une position dans laquelle le premier raccord est fermé et le deuxième et le troisième raccord sont en communication et il comporte une commande de pression pilote (34) du côté ressort en communication avec un raccord LS (30) dudit premier régulateur (N) et une commande de pression pilote (33) opposée au côté ressort en communication avec le conduit principal (8).

11. Pompe à pistons axiaux selon la revendication 1, **caractérisée en ce que** ledit piston palpeur (13) est placé au niveau de la culée (11), qui est attaquant audit levier angulaire (10), de l'une des surfaces de piston d'actionnement (3) et, de préférence, est apte à être sollicité par la pression de refoulement depuis ledit conduit principal (8) via une chambre pressurisée contenant l'une des surfaces de piston d'actionnement (3).

12. Pompe à pistons axiaux selon la revendication 11, **caractérisée en ce que** ladite culée (11) est un poussoir à galet, et **en ce que**, de préférence, ledit piston palpeur (13) effectue une sollicitation du galet (12) dans ledit poussoir à galet, ledit galet étant mobile par rapport audit poussoir à galet et étant disposé de façon à ce qu'il roule sur un bras dudit levier angulaire (10).
